# EUROPÄISCHE PATENTSCHRIFT

(11) **EP 0 011 817 B1**
(45) Veröffentlichungstag und Bekanntmachung des Hinweises auf die Patenterteilung: **28.07.1982**
(21) Anmeldenummer: 79104634.5
(22) Anmeldetag: 21.11.1979
(51) Int. Cl.: H04R 1/34

(54) **Richtmikrophon nach dem Interferenzprinzip**
Directional microphone according to the interference principle
Microphone directionnel selon le principe d'interférence

(30) Priorität: 23.11.1978 AT 8375/78
(43) Veröffentlichungstag der Anmeldung: 11.06.1980
(73) Patentinhaber: AKG Akustische u. Kino-Geräte Gesellschaft m.b.H., A-1150 Wien (AT)
(72) Erfinder: Zlevor, Alfred, Wien 21 (AT)
(74) Vertreter: Krick, Hermann

## Beschreibung

Die Erfindung bezieht sich auf ein Richtmikrophon nach dem Interferenzprinzip, mit einem einzigen, einen oder mehrere Längsschlitze oder seitliche Öffnungen (Bohrungen) aufweisenden, langgestreckten Rohr, an dessen einem Ende wenigstens ein elektroakustischer Wandler angeordnet ist.

Ein Nachteil dieser bekannten Konstruktion liegt vor allem darin, dass das Obertragungsmass bei den hohen Frequenzen deutlich schlechter ist als bei allen anderen Frequenzen. Der Abfall _{'}bei den hohen Frequenzen ist insbesondere auf die Absorption derselben an der Rohrinnenwand, hauptsächlich an jenen Stellen, an denen akustische Reibungswiderstände vorhanden sind, zurückzuführen. Die Belastung der Wandlermembran durch die Luftsäule im Rohr erhöht ausserdem das Obertragungsmass im mittleren Frequenzbereich, wodurch der Eindruck einer schlechten Übertragung der hohen Frequenzen verstärkt wird.

Um diesen Mangel zu beheben wurde bekanntlich versucht, an Stelle eines einzigen Rohres ein Rohrbündel zu setzen, dessen Rohre unterschiedliche Längen aufweisen. Durch sorgfältige akustische Abstimmung der einzelnen Rohre des Rohrbündels erreicht man zwar eine Verbesserung, die Handhabung eines solchen Rohrbündels ist aber naturgemäss ungünstiger als die eines einzelnen Rohres, abgesehen davon, dass die Abstimmung der einzelnen Rohre des Bündels auch ziemlich schwierig ist.

Zu den Mikrophonen mit ähnlich scharf gebündelter Richtcharakteristik, wie ein Interferenzmikrophon, gehören die Richtmikrophone mit einem meist einem Parabolspiegel entsprechenden Reflektor, in dessen Brennpunkt ein Mikrophon angeordnet ist. Bei derartigen Mikrophonen sind allerdings einige wesentliche, nur schwer erfüllbare Forderungen zu berücksichtigen, die die praktische Ausführung erschweren.

Für eine wirksame Bündelung tiefer Frequenzen bedarf es eines Reflektors mit grossen und daher unhandlichen Abmessungen, denn im Prinzip sollte der Reflektordurchmesser zumindest gleich der Wellenlänge der zu übertragenden unteren Grenzfrequenz sein. Da derartige Mikrophone meist im 'Freien verwendet werden, müssen sie ausserordentlich stabil gebaut sein, um dem Transport und den Einflüssen der freien Natur widerstehen zu können. Mangelnde Stabilität verschlechtert wesentlich die Richtwirkung und die Empfindlichkeit.

Aus der DE-B 1 183134 ist schliesslich ein Mikrophon bekannt geworden, bei dem wahlweise entweder ein Interferenzrohr oder ein parabolischer Reflektor vor der Membran angeordnet werden können. Beide Möglichkeiten sollen der Verbesserung der Richtcharakteristik dienen, wobei die Verzerrungen des linearen Frequenzganges, die durch einen der Vorsätze verursacht werden, mit Hilfe von im eigentlichen Mikrophon vorgesehenen, den Frequenzgang beeinflussenden Massnahmen, ausgeglichen werden sollen. Infolgedessen wird bei Verwendung des Interferenzrohres vor dem Mikrophon der Frequenzgang bei den Tiefen dahingehend beeinflusst, dass eine Abschwächung derselben eintritt, wogegen bei Verwendung des Reflektors vor dem Mikrophon eine Anhebung der hohen 'Frequenzen eintritt, die eine entsprechende Anhebung der Tiefen verlangen würde, was aber praktisch nicht möglich ist, weil die Grundeinstellung jedes Mikrophons nur eine lineare Kennlinie zulässt. Es muss daher bei Verwendung eines Reflektors eine Dämpfung der hohen Frequenzen im Mikrophon herbeigeführt werden. In beiden Fällen erzielt man eine gewisse Verbesserung der ursprünglichen Richtwirkung des Mikrophons, was jedoch mit einem Verlust an Empfindlichkeit erkauft werden muss.

Der Erfindung liegt die Aufgabe zugrunde, ein handliches Richtmikrophon zu schaffen, das leicht zu handhaben ist und die Vorteile des Interferenzmikrophons mit denen eines Reflektormikrophons vereint. Diese Aufgabe wird bei einem Richtmikrophon der eingangs beschriebenen Art dadurch gelöst, dass im Bereich des freien Rohrendes eine die gleiche Empfangsrichtung aufweisende akustische Reflektoranordnung, die Schallwellen unter Bevorzugung des oberen Hörfrequenzbereiches zur Einspracheöffnung des Interferenzrohres bündelt, - fest oder abnehmbar - mit dem interferenzrohr verbunden ist. Da die Reflektoranordnung nur zur bevorzugten Sammlung hoher Frequenzen bestimmt ist, kann die Reflektoranordnung verhältnismässig klein ausgeführt werden. Sie vergrössert kaum den Raumbedarf und das Gewicht des mit ihr ausgerüsteten tnterferenzmikrophons. Infolge der geringen Abmessungen ist die Stabilität der gesamten Anordnung sehr gut.

Im einfachsten Falle kann die Reflektoranordnung aus einem Reflektor bestehen, der eine etwa schüsselförmige Gestalt hat, deren Boden eine Öffnung aufweist, die dem Durchmesser des Interferenzrohres entspricht und dort im Bereich des freien Rohrendes mit dem Rohr verbunden ist. Bei einem bevorzugten Ausführungsbeispiel ist der Reflektor bei der dem Rohrdurchmesser entsprechenden Öffnung mit einer das Interferenzrohr umschliessenden Manschette versehen, die entweder fest oder am Rohr verschieblich angeordnet ist. Im letzteren Falle müssen selbstverständlich Mittel zur Fixierung der Manschette am Rohr vorgesehen sein, beispielsweise in Form von einer oder mehreren Klemmschrauben. An Stelle solcher Schrauben, deren Bedienung umständlich und zeitraubend sein kann, ist es auch möglich, eine Bajonettanordnung vorzusehen, wie sie häufig bei photographischen Geräten mit Wechselobjektiven verwendet wird.

Üblicherweise hat der Reflektor, der im _{'}Bereich des freien 'Rohrendes angeordnet ist, wenigstens angenähert die Form eines Parabolspiegels, wobei die Einspracheöffnung des Interferenzrohres etwa in einer Ebene liegt, in der sich auch der Brennpunkt des Reflektors befindet. Es ist nicht unbedingt erforderlich, dass die Parabolform des Reflektors voll ausgebildet ist. Da die zentralen Teile ohnehin wenig oder nichts zur Bündelung der Schallwellen beitragen, kann der Reflektor auch nur als ringförmiger Abschnitt eines Parabols ausgebildet sein, was zur Folge hat, dass die Öffnung des Reflektors, die beim vorstehend beschriebenen Ausführungsbeispiel dem äusseren Durchmesser des Interferenzrohres entsprach, nunmehr wesentlich grösser ist und einen ungehinderten Zutritt der Schallwellen zu den Längsschlitzen des Interferenzrohres gestattet. In diesem Falle sind allerdings Stützelemente erforderlich, die den Reflektor im Bereich des Rohrendes mit dem Interferenzrohr verbinden. Als Stützelemente eignen sich bandförmige Teile, deren Schmalseiten in Ebenen durch die Rohrachse liegen.

Soll die räumliche Richtcharakteristik nicht keulenförmig sein, sondern beispielsweise bei einem Schnitt senkrecht zur Achse der Hauptempfangsrichtung eine elliptische statt der Kreisform aufweisen, so kann dies bei der Erfindung dadurch erzielt werden, dass dem Reflektor eine entsprechende Ausgestaltung erteilt wird, so dass er in zwei durch Hauptachsen gelegten Ebenen unterschiedliche, vorzugsweise jedoch symmetrische Krümmungen aufweist.

In einer Weiterbildung der Erfindung besteht die Reflektoranordnung aus zwei reflektierenden Teilen, u. zw. einem Reflektor gemäss einem der vorstehend beschriebenen Ausführungsbeispiele, dessen reflektierende Fläche zur Schallquelle auszurichten ist, und einem zweiten, kleineren Reflektor, dessen reflektierende Oberfläche der Einspracheöffnung des Interferenzrohres zugewendet ist. In der Lichttechnik ist eine analoge Anordnung unter der Bezeichnung «Schmidt-Optik» bekannt geworden. Sie wird dz. bei Einrichtungen für die GrossbiIdprojektion von Fernsehbildern allgemein verwendet. Auch aus der Funktechnik sind Doppelreflektoranordnungen bekannt geworden und werden dort als «Cassegrain-Antenne» bezeichnet. Ähnliche Anordnungen sind in der Akustik auch bei Horchgeräten zur Ermittlung von Geräuschen bekannt geworden, sie sind jedoch, da sie insbesondere tiefe Frequenzen, beispielsweise Flugzeuggeräusche, auffangen sollen, von bedeutender Grösse und in dieser Form für Handmikrophone nicht geeignet, abgesehen davon, dass ihnen auch eine andere Aufgabenstellung zugrunde liegt. Im Zusammenhang mit Richtmikrophonen nach dem Intereferenzprinzip sind solche Anordnungen noch nicht verwendet worden. _{'}Der zweite, kleinere Reflektor, der ebenso wie der der Schallquelle zugekehrte grössere Reflektor eine gemeinsame Achse mit dem Interferenzrohr besitzt, reflektiert die vom grossen Reflektor gesammelten Schallwellen in die Einspracheöffnung des Rohres, wodurch der Wirkungsgrad gegenüber den Ausführungsbeispielen mit nur einem Reflektor wesentlich verbessert wird.

Allen Ausführungsbeispielen ist gemeinsam, dass die Reflektoranordnung entweder mit dem Interferenzrohr zu einer mechanischen Einheit verbunden ist oder ein selbständiges Aggregat darstellt, das je nach Bedarf auf das Interferenzrohr aufgesetzt oder abgenommen werden kann.

Beispielsweise Ausführungsformen der Erfindung werden im folgenden anhand der Zeichnung näher beschrieben. Es zeigen:
Fig. 1 schematisch einen Querschnitt durch ein einfaches Ausführungsbeispiel,
'Fig. 2 ebenfalls im Querschnitt einen Reflektor mit einer Manschette,
Fig. 3 einen von der Parabolform abweichenden Reflektor,
Fig. 4 im schematischen Querschnitt die Verwendung eines ringförmigen Reflektors,
Fig. 5 eine Vorderansicht der Anordnung nach Fig. 4, und
Fig. 6 ein Ausführungsbeispiel mit einer aus zwei Reflektoren bestehenden Anordnung im schematischen Querschnitt.

Um den Übertragungsfaktor eines Interferenzmikrophons mit nur einem Rohr im höherfrequenten Bereich zu verbessern, ist beim einfachsten Ausführungsbeispiel gemäss Fig. 1 an der Öffnung des Interferenzrohres 2, die der mit dem Wandler 1 versehenen Öffnung gegenüberliegt, ein schlüsselförmiger Reflektor 4 angeordnet.

Die seitlichen Öffnungen 3 im Interferenzrohr sind zwecks Erzielung der erforderlichen Phasendrehung für die Ausbildung der stark gebündelten Richtcharakteristik mit einem geeigneten akustischen Reibungsmaterial abgedeckt und/oder es wird ein seitlicher Schlitz angebracht, dessen Breite sich keilförmig entlang des Rohres ändert.

In manchen Fällen ist es erwünscht, z.B. beim Transport, dass man den Reflektor vom Interferenzrohr abnehmen kann. Die Lösung dieser Aufgabe ist relativ einfach und in Fig. 2 dargestellt. Die Öffnung des Reflektors 4, in die beim Ausführungsbeispiel nach Fig. 1 das Interferenzrohr 2 eingesetzt ist, ist mit einer Manschette 5 versehen, die auf das Interferenzrohr zügig aufschiebbar ist. Mit einer Schraube 6, die die Wand der Manschette 5 durchsetzt, kann der Reflektor 4 am Rohr 2 in einer gegebenenfalls frei wählbaren Stellung festgehalten werden.

Fig. 3 zeigt einen Reflektor 4', dessen äussere Begrenzung nicht kreisförmig, sondern elliptisch verformt ist. Es ergeben sich dabei zwei senkrecht äufeinanderstehende Hauptachsen d, und d2, in deren Ebenen, die auch die Achse des Interferenzrohres 2 einschliessen, der Reflektor 4' unterschiedliche Krümmungen aufweist, die bei diesem Ausführungsbeispiel symmetrisch sind.

Bei dem in Fig. 4 gezeigten Ausführungsbeispiel stellt der Reflektor 7 einen Abschnitt eines Parabols dar, so dass die Öffnung, die bei den bisher beschriebenen Ausführungsbeispielen dem Durchmesser des Rohres 2 entsprach, hier wesentlich grösser ist. Der Reflektor 7 wird von beispielsweise drei Stützelementen 8 getragen, die von der Manschette 5 ausgehen. Um den Schallzutritt zu den Schlitzen 3 im Interferenzrohr 2 nicht zu behindern, bestehen die Stützen 8 aus schmalen, bandförmigen Elementen, deren Schmalseiten in Ebenen durch die Rohrachse liegen.

Dies ist besonders deutlich Fig. 5 zu entnehmen, die eine Vorderansicht des in Fig. 4 im Schnitt dargestellten Ausführungsbeispiels ist.

Eine Reflektoranordnung mit besonders guter Wirkung ist in Fig. 6 schematisch im Schnitt dargestellt. Sie weist ausser dem ringförmigen Reflektor 7', wie er auch bei dem Ausführungsbeispiel gemäss Fig. 4 verwendet wird, einen zweiten, kleineren Reflektor 9 auf, der die vom Reflektor 7' gesammelten Schallwellen des höheren Frequenzbereiches aufnimmt und so umlenkt, dass sie direkt in die Einspracheöffnung des Interferenzrohres 2 eintreten können. Die Schallwellen werden etwa nach den mit 10 bezeichneten strichlierten Linien geführt. Es ist ersichtlich, dass der Anteil der vom Reflektor 7' gesammelten Schallwellen, der in die Öffnung des Interferenzrohres 2 eintreten kann, bei diesem Ausführungsbeispiel zweifellos grösser ist, als bei jenen Ausführungsbeispielen, die nur einen einzigen Reflektor besitzen. Man kann auch bei diesem Ausführungsbeispiel wie bei den früheren die Reflektoranordnung entweder fest mit dem Interferenzrohr verbinden oder aber auch lösbar ausbilden.

## Patentansprüche

1. Richtmikrophon nach dem Interferenzprinzip, mit einem einzigen, einen oder mehrere Längsschlitze oder seitliche Öffnungen (3) (Bohrungen) aufweisenden, langgestreckten Rohr (2), an dessen einem Ende wenigstens ein elektroakustischer Wandler (1) angeordnet ist, dadurch gekennzeichnet, dass im Bereich des freien Rohrendes eine die gleiche Empfangsrichtung aufweisende akustische Reflektoranordnung (4, 4'; 7, 7' und 9), die Schallwellen unter Bevorzugung des oberen Hörfrequenzbereiches zur Einspracheöffnung des Interferenzrohres (2) bündelt, - fest oder abnehmbar - mit dem Interferenzrohr verbunden ist.

2. Richtmikrophon nach Anspruch 1, dadurch gekennzeichnet, dass ein schüsselförmiger Reflektor (4, 4') vorgesehen ist, der in seinem Boden eine zentrale Öffnung aufweist, die dem Durchmesser des Interferenzrohres (2) entspricht und dort im Bereich des freien Rohrendes mit dem Rohr (2) verbunden ist.

3. Richtmikrophon nach Anspruch 2, dadurch gekennzeichnet, dass der Reflektor (4) bei der dem Rohrdurchmesser entsprechenden Öffnung mit einer Manschette (5) versehen ist, über die er mit dem Interferenzrohr (2) verschieblich und feststellbar (Schraube 6) verbunden ist.

4. Richtmikrophon nach einem der Ansprüche 1 bis 3, dadurch gekennzeichnet, dass der Reflektor (4') in wenigstens zwei durch Hauptachsen (d,, d2) gelegten Ebenen unterschiedliche, vorzugsweise jedoch symmetrische Krümmungen und Grössen aufweist.

5. Richtmikrophon nach Anspruch 1, dadurch gekennzeichnet, dass der Reflektor (7) eine zentrale Öffnung aufweist, die wesentlich grösser ist als dem Durchmesser des Interferenzrohres (2) entsprechend, und dass der Reflektor (7) über Stützelemente (8) im Bereich des freien Rohrendes mit dem Rohr (2) verbunden ist.

'6. Richtmikrophon nach Anspruch 5, dadurch gekennzeichnet, dass im Bereich des freien Rohrendes eine Manschette (5) verschieblich und feststellbar vorgesehen ist, an der die mit dem Reflektor (7) verbundenen Stützelemente (8) befestigt sind.

7. Richtmikrophon nach Anspruch 5 oder 6, dadurch gekennzeichnet, dass der Reflektor (7) einem ringförmigen Abschnitt eines Parabolspiegels entspricht.

8. Richtmikrophon nach Anspruch 5 oder 6, dadurch gekennzeichnet, dass der Reflektor (7) als ovaler Streifen ausgebildet ist, der in zwei durch Hauptachsen (d,, d2) gelegten Ebenen unterschiedliche, vorzugsweise jedoch symmetrische Krümmungen aufweist.

9. 'Richtmikrophon nach Anspruch 1, dadurch gekennzeichnet, dass die Reflektoranordnung einen grösseren, zur Schallquelle auszurichtenden, ringförmigen Reflektor (7') aufweist, dessen innerer Durchmesser grösser ist als der Durchmesser des Interferenzrohres (2), welchem ringförmigen Reflektor (7') ein kleinerer, mit seiner reflektierenden Oberfläche gegen die Einspracheöffnung des Interferenzrohres (2) gerichteter Reflektor (9) zugeordnet ist, der die vom grösseren Reflektor (7') gesammelten Schallwellen (10) bündelnd der Einspracheöffnung des Interferenzrohres (2) zuführt.

## Claims

1. A directional microphone on the interference principle, comprising a single elongate tube (2) having one or more slots or lateral apertures (3) (bores), at least one electroacoustic transducer (1) being disposed at one end of said tube, characterised in that near the free end of the tube an acoustic reflector system (4, 4'; 7, 7' and 9) having the same direction of reception is rigidly or detachably connected to the interference tube, said reflector system concentrating the sound waves towards the receiving aperture of the interference tube (2) with preference for the upper audio frequency range.

2. A directional microphone according to claim 1, characterised in that a bowl-shaped reflector (4, 4') is provided, the base of which has a central aperture corresponding to the diameter of the interference tube (2), where it is connected to the latter in the region of the free end thereof.

3. A directional microphone according to claim 2, characterised in that the reflector aperture corresponding to the tube diameter is provided with a sleeve (5) by means of which it is connected to the interference tube (2) so as to be displaceable and lockable (screw 6).

4. A directional microphone according to any one of claims 1 to 3, characterised in that the reflector (4') has different, but preferably symmetrical, curvatures and sizes in at least two planes passing through major axes (d,, d2).

5. A directional microphone according to claim 1, characterised in that the reflector (7) has a central aperture which is much larger than the diameter of the interference tube (2) and the reflector (7) is connected to the tube (2) near the free end thereof by way of support elements (8).

6. A directional microphone according to claim '5, characterised in that a sleeve (5) is displaceably and lockably provided in the region of the free end of the tube, the support elements (8) connected to the reflector (7) being secured to said sleeve (5).

7. A directional microphone according to claim '5 or '6, characterised in that the reflector (7) is an annular portion of a parabolic mirror.

8. A directional microphone according to claim '5 or 6, characterised in that the reflector (7) is constructed as an oval strip having different, but preferably symmetrical, curvatures in two planes passing through major axes (d,, d2).

9. A directional microphone according to claim 1, characterised in that the reflector system comprises a relatively large annular reflector (7') intended to be directed towards the sound source and the inside diameter of which is larger than the diameter of the interference tube (2), said annular reflector (7') being associated with a smaller reflector (9) having its reflecting surface directed towards the entry aperture of the interference tube (2), said latter reflector (9) feeding the sound waves (10) collected by the larger reflector (7') to the entrance aperture of the interference tube (2) in a concentrated form.

## Revendications

1. Microphone directionnel selon le principe d'interférence, comprenant un seul tube (2) allongé, muni d'une ou plusieurs fentes longitudinales ou ouvertures (3) latérales (perçages) et portant à une extrémité un transducteur électroacoustique (1) au moins, ledit microphone étant caractérisé en ce qu'au voisinage de l'extrémité libre du tube, un ensemble réflecteur acoustique (4, 4'; 7, 7' et 9) fixe ou amovible, présentant la même direction de réception et concentrant les ondes acoustiques, et de préférence le haut de la gamme de fréquences audibles sur l'ouverture d'entrée du tube interférentiel (2), est relié à ce dernier.

2. Microphone directionnel selon revendication 1, caractérisé par un réflecteur (4, 4') en forme d'auge, dont le fond présente une ouverture centrale de même diamètre que le tube interférentiel (2), et relié à ce dernier au voisinage de son extrémité libre.

3. Microphone directionnel selon revendication 2, caractérisé en ce que le réflecteur (4) comporte, sur l'ouverture de même diamètre que le tube interférentiel (2), une manchette (5) qui le relie à ce dernier avec coulissement et blocage (vis 6).

4. Microphone directionnel selon une quelconque des revendications 1 à 3, caractérisé en ce que le réflecteur (4') présente des courbures et dimensions différentes, mais de préférence symétriques dans au moins deux plans contenant les axes principaux (d,, d2).

5. Microphone directionnel selon revendication 1, caractérisé en ce que le réflecteur (7) présente une ouverture centrale nettement plus grande que le diamètre du tube interférentiel (2); et le réflecteur (7) est relié par des éléments supports (8) au tube (2), au voisinage de l'extrémité libre de ce dernier.

'6. Microphone directionnel selon revendication 5, caractérisé par une manchette (5) coulissant et blocable au voisinage de l'extrémité libre du tube, et sur laquelle sont fixés les éléments supports (8) reliés au réflecteur (7).

7. Microphone directionnel selon revendication 5 ou 6, caractérisé en ce que le réflecteur (7) correspond a une partie annulaire d'un miroir parabolique.

8. Microphone directionnel selon revendication '5 ou 6, caractérisé en ce que le réflecteur (7) est constitué par un ruban ovale, qui présente des courbures différentes, mais de préférence symétriques, dans deux plans contenant les axes principaux (d,, d2).

9. Microphone directionnel selon revendication 1, caractérisé en ce que l'ensemble réflecteur comprend un grand réflecteur (7') annulaire, orienté vers la source et dont le diamètre intérieur est supérieur au diamètre du tube interférentiel (2), et un petit réflecteur (9), dont la surface réfléchissante est dirigée sur l'ouverture d'entrée du tube interférentiel (2) et qui concentre tes ondes acoustiques (10) collectées par le grand réflecteur (7') sur l'ouverture d'entrée du tube interférentiel (2).
